# EUROPÄISCHE PATENTSCHRIFT

(11) **EP 0 340 493 B1**
(45) Veröffentlichungstag und Bekanntmachung des Hinweises auf die Patenterteilung: **06.10.1993**
(21) Anmeldenummer: 89106491.7
(22) Anmeldetag: 12.04.1989
(51) Int. Cl.: B65D 81/32, B65D 83/00

(54) **Behälter für pastöse Massen**
Container for viscous masses
Récipient pour produits pateux

(30) Priorität: 29.04.1988 DE 3814633
(43) Veröffentlichungstag der Anmeldung: 08.11.1989
(73) Patentinhaber: MADERAG AG, CH-8808 Pfäffikon SZ (CH)
(72) Erfinder: Mäder, August, CH-8808 Pfäffikon (CH)
(74) Vertreter: Haft, von Puttkamer, Berngruber, Czybulka

(56) Entgegenhaltungen:
- EP-A- 0 153 669
- EP-A- 0 261 466
- EP-A- 0 294 672
- CH-A- 659 629

## Beschreibung

Die vorliegende Erfindung betrifft einen Behälter für pastöse Massen, bestehend aus einem zylindrischen Gehäuse, das durch eine in Längsrichtung angeordnete Trennwand in zwei separate Kammern unterteilt ist, wobei am oberen Ende einer jeden Kammer Jeweils eine Auslaßöffnung vorgesehen ist und in jeder Kammer ein halbkreisförmiger Kolben angeordnet ist, der in Richtung zur Auslaßöffnung verschiebbar ist, dessen mit der pastösen Masse in Berührung stehende Oberfläche eine Wölbung in Richtung zur pastösen Masse hin aufweist und dessen Unterseite Verstärkungsteile aufweist.

Es sind bereits Behälter mit Vorrichtungen zur dosierten Abgabe von pastösen oder viskosen Massen bekannt, bei denen gewöhnlich ein verschiebbarer Kolben innerhalb des im allgemeinen rohrförmigen Behälters vorhanden ist. Mit derartigen Behältern können Einkomponentenmassen, wie z.B. Klebstoffe, dosiert aufgetragen werden.

Bei der Verwendung von Zweikomponentengemischen, wie z.B. Klebstoffen, wurden üblicherweise zwei derartige Behälter verwendet, da die beiden Komponenten vor dem Gebrauch nicht miteinander in Berührung gebracht werden dürfen und demzufolge in zwei separaten Behältern aufbewahrt werden müssen, aus denen sie bei Gebrauch getrennt aufgetragen und miteinander vermischt werden müssen. Eine derartige Handhabung ist jedoch umständlich und zeitaufwendig.

Um diese Nachteile zu vermeiden, wurde bereits in der CH-PS 659 629 ein Behälter für pastöse Massen der eingangs näher genannten Art vorgeschlagen, mit dem die beiden Komponenten eines Zweikomponentengemisches separat aufbewahrt und gleichzeitig abgegeben werden können und der einfach im Aufbau und billig in der Herstellung ist. Die beiden getrennt aufbewahrten Komponenten z.B. eines Zweikomponenten-Klebstoffs werden durch eine geeignete Auspreßvorrichtung gleichzeitig in eine aufschraubbare Mischspitze gefördert und dort gründlich miteinander vermischt bevor sie an der entsprechenden Klebstelle aufgetragen werden. Durch die gleichzeitige Betätigung z.B. zweier halbkreisförmiger Kolben mittels einer gemeinsamen Druckvorrichtung wird sichergestellt, daß jeweils eine gleich große Menge aus den beiden Kammern abgegeben wird, so daß das Mischungsverhältnis konstant ist.

Der vorliegenden Erfindung liegt die Aufgabe zugrunde, einen derartigen Behälter für pastöse Massen dahingehend zu verbessern, daß eine optimale Abdichtung der Kolben innerhalb der Kammern gewährleistet ist, um so auch nach längerem Gebrauch den Zutritt von Luft zuverlässig zu verhindern.

Ausgehend von einem Behälter der eingangs näher genannten Art wird zur Lösung dieser Aufgabe vorgeschlagen, daß der Außenrand des Kolbens mit einer Dichtungslippe versehen ist, deren Außenfläche unter einem Winkel zur Kolbenwand angeordnet ist und daß die Verstärkungsteile Rippen unterschiedlicher Höhen sind, die zwischen dem geraden Abschnitt und dem halbkreisförmigen Abschnitt des Kolbens unter einem derartigen Winkel zueinander angeordnet sind, daß die Schnittpunkte der die Rippen verlängernden gedachten Achsen außerhalb des halbkreisförmigen Kolbens liegen.

Bei einem bevorzugten Ausführungsbeispiel können vier Rippen vorgesehen sein, von denen die beiden innen liegenden Rippen eine geringere Höhe aufweisen als die beiden außen liegenden Rippen.

Zwischen den beiden innen liegenden Rippen kann ein kreisförmiges Verstärkungsteil vorgesehen sein; der Winkel, den die Außenfläche der Dichtungslippe mit der Kolbenwand einschließt, kann zwischen 10 und 30° und vorteilhafterweise bei 20° liegen.

Besonders günstig ist es, wenn in die beiden Auslaßöffnungen ein Verschlußstöpsel mit an die Auslaßöffnungen angepaßten Vorsprüngen einsetzbar ist, der durch eine aufschraubbare Überwurfmutter feststellbar ist.

Ein derartiger Aufbau eines Kolbenbodens, der sich insbesondere für Doppelwandkartuschen eignet, ist einfach und billig in der Herstellung und ermöglicht eine optimale Kraftübertragung zwischen der Ausdrückplatte und dem Kolben, um so einen Gegendruck auf die Dichtungslippe zu erzielen und dadurch den Durchmesser des Kolbens zu erhöhen. Diese Durchmessererhöhung führt zu einer besonders vorteilhaften Abdichtung zwischen Kolben und Behälterinnenwand. Ein Verklemmen und Verkippen während der Vorschubbewegung des erfindungsgemäßen Kolbens wird verhindert, wobei gleichzeitig die Dichtungslippe entlang ihres gesamten Umfangs gleichmäßig an die Innenwand der zugehörigen Kammer angepreßt wird.

Im folgenden wird die Erfindung anhand der Zeichnung näher erläutert, in der ein vorteilhaftes Ausführungsbeispiel dargestellt ist. Es zeigen:
- Figur 1: einen Schnitt durch einen erfindungsgemäßen Kolben;
- Figur 2: eine Unteransicht dieses Kolbens;
- Figur 3: einen Schnitt durch einen Behälter für pastöse Massen entlang der Trennwand, der mit den beiden erfindungsgemäßen Kolben zu versehen ist;
- Figur 4: einen Schnitt, der um 90° versetzt zu demjenigen von Figur 3 ist;
- Figur 5: einen Schnitt durch einen Verschlußstöpsel;
- Figur 6: eine Draufsicht auf den Behälter und
- Figur 7: eine Einzelheit der Befestigung des Verschlußstöpsels.

Bei dem in Figur 1 dargestellten Schnitt durch einen erfindungsgemäßen halbkreisförmigen Kolben, wie er zum Einsatz in einer Zweikomponenten-Kartusche nach Figur 3 vorgesehen ist, ist mit 1 eine nach oben gerichtete, d.h. in Kontakt mit der pastösen Masse stehende Wölbung des Kolbenbodens 8 bezeichnet. Der Kolbenboden wird entlang seines Umfangs durch eine senkrechte Kolbenwand 4 begrenzt, deren Wandstärke c z.B. 2 mm beträgt.

Auf der Unterseite des Kolbenbodens 8 und innerhalb der Kolbenwand 4 sind mehrere Rippen vorgesehen, wobei im gewählten Ausführungsbeisiel vier Rippen 5, 5′, 6, 6′ dargestellt sind. Diese Rippen verbinden den halbkreisförmigen Teil der Kolbenwand 4 mit dem dem Kreisdurchmesser entsprechenden Teil der Kolbenwand, so daß sich auf ihnen eine ebenfalls halbkreisförmige Ausdrückplatte abstützen kann, die den Kolben in Richtung der Auslaßöffnung verschiebt.
Wie Figur 1 zu entnehmen ist, weisen dabei zwei Rippen, in diesem Fall die beiden außenliegenden Rippen 5, 5′ eine größere Höhe auf als die beiden innenliegenden Rippen 6, 6′, so daß bei der ersten Berührung der Ausdrückplatte mit dem Kolben diese sich zuerst auf den Rippen 5, 5′ abstützt, nachdem diese in die Kolbenwand 4 eingefahren worden ist.

Entlang des Außenumfangs des Kolbenbodens 8 ist weiterhin eine Dichtungslippe 2 vorgesehen, die derart angeordnet ist, daß ihre Außenfläche 3 sich über den Durchmesser der Wand 4 hinauserstreckt und unter einem Winkel α zur Wand 4 angeordnet ist.

Mit 7 ist ein kreisförmiges Verstärkungsteil bezeichnet, das z.B. zwischen den beiden innenliegenden Rippen 6, 6′ fest angeordnet ist.

Die beiden nebeneinander in den beiden getrennten Kammern des Behälters angeordneten Kolben gemäß Figuren 1 und 2 werden parallel zueinander von jeweils einer Ausdrückplatte in Richtung zur Auslaßöffnung verschoben, die in die Kolbenwand 4 eingreift und sich bei Erstkontakt auf den Rippen größerer Höhe 5, 5′ abstützt. Während jeder Kolben nach vorne geschoben wird, erzeugt die Wölbung 1 einen Gegendruck auf die Dichtungslippe 2, wodurch der Durchmesser des Kolbens auf Höhe der Dichtungslippe vergrößert wird und dabei eine optimale Abdichtung innerhalb der Kammern erzielt wird. Der Druck kann dabei so weit erhöht werden, bis die Rippen größerer Höhe 5, 5′ zusammengedrückt werden und sich die (nicht dargestellte) Ausdrückplatte zusätzlich auf den innenliegenden Rippen geringerer Höhe 6, 6′ abstützt.

Bei einem vorteilhaften Ausführungsbeispiel, wie es sich in der Praxis bewährt hat, beträgt die Längenabmessung D zwischen den Außenrändern der Dichtungslippe 2 60 mm, die Längenabmessung d des geraden Teils der Kolbenwand 4 58 mm und die Dicke einer der Rippen 5, 6 1,5 mm. Die Wandstärke a der Kolbenwand 4 kann 2 mm betragen.

Der Winkel α, unter dem die Außenfläche der Dichtungslippe 2 zur senkrechten sich vom Kolbenboden 8 erstreckenden Kolbenwand 4 angeordnet ist, kann zwischen 10 und 30° liegen und beträgt vorteilhafterweise 20°.

Figur 3 zeigt einen Schnitt durch einen Behälter für pastöse Massen, der als Zweikomponenten-Kartusche ausgebildet ist. Mit 9 ist dabei ein zylindrischer Behälter bezeichnet, der durch eine in Längsrichtung angeordnete Trennwand 10 in zwei gleich große symmetrische Kammern 11 unterteilt ist. Die beiden Kammern 11 stehen nicht miteinander in Verbindung; jede Kammer 11 weist an ihrem oberen Ende jeweils eine Auslaßöffnung 12, 13 auf, die unterschiedlichen Durchmesser aufweisen können, wobei die beiden Öffnungen 12, 13 durch die Verlängerung der Trennwand 10 voneinander getrennt sind.

Die beiden Öffnungen 12, 13 können, wie insbesondere Figur 6 erkennen läßt, in einem Auslaßstutzen 19 mit Außengewinde vorgesehen sein, auf das eine Überwurfmutter 18 aufschraubbar ist. Die Auslaßöffnungen 12, 13 können gleiche oder unterschiedliche Durchmesser aufweisen, so daß in jedem Fall ein konstantes Mischungsverhältnis der beiden in den getrennten Kammern 11 vorgesehenen Komponenten eingehalten wird.

Im Normalbetrieb ist die Zweikomponenten-Kartusche 9, wie die Figuren 3 und 4 zeigen, durch den aufgesetzten Verschlußstöpsel 15 (Figur 5) verschlossen, wobei die beiden Vorsprünge 16, 17 des Verschlußstöpsels 15, deren Durchmesser an den Durchmesser der Auslaßöffnungen 12, 13 angepaßt ist und zwischen denen eine Aussparung 20 vorgesehen ist, auf die Kartusche derart aufgesetzt sind, daß die beiden Vorsprünge 16, 17 in die Auslaßöffnungen 12, 13 eingreifen und diese luftdicht verschließen. Da sie dabei gleichzeitig in die Massen in den Kammern 11 eintauchen und der Verschlußstöpsel 15 durch die Überwurfmutter 18 festgehalten wird, kann auch nach einem teilweisen Entleeren der Kammern 11 mittels der beiden in diesen Figuren nicht dargestellten erfindungsgemäßen Kolben nach Figuren 1 und 2, durch eine ebenfalls nicht dargestellte Ausdrückvorrichtung mit zwei getrennten Ausdrückplatten, diese monatelang aufbewahrt werden, bevor ein weiterer Teil der Komponenten entnommen wird.

Vorteilhafterweise ist der Innenumfang der Überwurfmutter 18 (Figur 7) mit einer ringförmigen sich nach innen erstreckenden Rippe versehen, so daß eine gewisse Klemmwirkung zwischen Überwurfmutter 18 und Verschlußstöpsel 15 entsteht. Nach dem Lösen der Überwurfmutter 18 wird der Verschlußstöpsel 15 entfernt, wonach durch leichten Druck die Mutter 18 vom Stöpsel 15 getrennt werden kann und eine Mischspitze einsetzbar ist, die zum Gebrauch auf das Außengewinde des Auslaßstutzens 19 aufschraubbar ist.

Jede der beiden Kammern 11 ist mit einem erfindungsgemäßen Kolben gemäß den Figuren 1 und 2 versehen, die durch die Ausdrückvorrichtung mit zwei symmetrisch zueinander angeordneten Ausdrückplatten, die in die Kammern 11 und in die Kolbenwand eingreifen, gleichzeitig in Richtung der Auslaßöffnungen 12, 13 gedrückt werden können und demzufolge in einem konstanten Mischungsverhältnis von 50:50 bei gleich großen Auslaßöffnungen bzw. je nach deren Durchmesser in einem anderen beliebig einstellbaren Mischungsverhältnis in Richtung der aufschraubbaren Mischungsspitze die beiden Komponenten befördern.

## Patentansprüche

1. Behälter für pastöse Massen, bestehend aus einem zylindrischen Gehäuse (9), das durch eine in Längsrichtung angeordnete Trennwand (10) in zwei separate Kammern (11) unterteilt ist, wobei am oberen Ende einer jeden Kammer jeweils eine Auslaßöffnung (12, 13) vorgesehen ist und in jeder Kammer ein halbkreisförmiger Kolben angeordnet ist, der in Richtung zur Auslaßöffnung verschiebbar ist, dessen mit der pastösen Masse in Berührung stehende Oberfläche (1) eine Wölbung in Richtung zur pastösen Masse hin aufweist und dessen Unterseite Verstärkungsteile (5, 5', 6, 6') aufweist, dadurch gekennzeichnet, daß der Außenrand des Kolbens mit einer Dichtungslippe (2) versehen ist, deren Außenfläche (3) unter einem Winkel (α) zur Kolbenwand (4) angeordnet ist, und daß die Verstärkungsteile Rippen unterschiedlicher Höhen sind, die zwischen dem geraden Abschnitt und dem halbkreisförmigen Abschnitt des Kolbens unter einem derartigen Winkel zueinander angeordnet sind, daß die Schnittpunkte der die Rippen verlängernden gedachten Achsen außerhalb des halbkreisförmigen Kolbens liegen.

2. Behälter nach Anspruch 1, dadurch gekennzeichnet, daß vier Rippen vorgesehen sind, von denen die beiden innen liegenden Rippen (6, 6') eine geringere Höhe aufweisen als die beiden außen liegenden Rippen (5, 5').

3. Behälter nach Anspruch 2, dadurch gekennzeichnet, daß zwischen den beiden innen liegenden Rippen (6, 6') ein kreisförmiges Verstärkungsteil (7) angeordnet ist.

4. Behälter nach einem der vorhergehenden Ansprüche, dadurch gekennzeichnet, daß der Winkel (α) der Außenfläche (2) der Dichtungslippe (2) mit der Kolbenwand (4) zwichen 10 und 30° liegt und vorzugsweise 20° beträgt.

5. Behälter nach einem der vorhergehenden Ansprüche, dadurch gekennzeichnet, daß in die beiden Auslaßöffnungen (12, 13) ein Verschlußstöpsel (15) mit an die Auslaßöffnungen angepaßte Vorsprünge (16, 17) einsetzbar ist, der durch eine aufschraubbare Überwurfmutter (18) feststellbar ist.

## Claims

1. Container for pasty compositions consisting of a cylindrical housing (9) which is subdivided into two separate chambers (11) by a dividing wall (10) arranged in the longitudinal direction, one outlet opening (12, 13) in each case being provided at the upper end of each chamber and there being arranged in each chamber a semicircular piston which is movable towards the outlet opening and whose surface (1) in contact with the pasty composition has a domed formation towards the pasty composition and whose underside has reinforcing parts (5, 5', 6, 6'), characterised in that the outer edge of the piston is provided with a sealing lip (2) whose outer surface (3) is arranged at an angle (α) to the piston wall (4) and in that the reinforcing parts are ribs of different heights which are arranged between the straight and the semicircular section of the piston at an angle to one another such that the intersecting points of the imaginary axes extending the ribs lie outside the semicircular piston.

2. Container according to Claim 1, characterised in that four ribs are provided of which the two inner ribs (6, 6') have a lesser height than the two outer ribs (5, 5').

3. Container according to Claim 2, characterised in that a circular reinforcing part (7) is arranged between the two inner ribs (6, 6').

4. Container according to one of the preceding claims, characterised in that the angle (α) of the outer surface (3) of the sealing lip (2) to the piston wall (4) is between 10 and 30° and is preferably 20°.

5. Container according to one of the preceding claims, characterised in that there can be inserted into the two outlet openings (12, 13) a closure plug (15) which has projections (16, 17) which are adapted to the outlet openings, which closure plug (15) can be fastened by a union nut (18) which can be screwed on.

## Revendications

1. Récipient pour produits pâteux, constitué d'un boîtier cylindrique (9), qui est divisé en deux chambres (11) séparées par une cloison (10) disposée dans le sens de la longueur, un orifice de déchargement (12, 13) étant prévu respectivement à l'extrémité supérieure de chaque chambre et un piston de forme semi-circulaire, qui peut coulisser dans la direction de l'orifice, étant disposé dans chaque chambre, la surface d'extrémité (1) du piston en contact avec le produit pâteux présentant une courbure en direction du produit pâteux, la partie inférieure du piston présentant des parties de renforcement (5, 5', 6, 6'), caractérisé en ce que le bord extérieur du piston est muni d'une lèvre d'étanchéité (2), dont la face extérieure (3) est disposée de façon à constituer un angle (α) par rapport à la paroi (4) du piston, et en ce que les parties de renforcement sont des nervures de hauteurs différentes, qui sont disposées entre la partie rectiligne et la partie de forme semi-circulaire du piston selon une inclinaison les unes par rapport aux autres telle que les points d'intersection des axes virtuellement prolongés des nervures soient situés à l'extérieur du piston de forme semi-circulaire.

2. Récipient selon la revendication 1, caractérisé en ce qu'il comporte quatre nervures, desquelles les deux nervures intérieures (6, 6') ont une hauteur inférieure à celle des nervures extérieures (5, 5').

3. Récipient selon la revendication 2, caractérisé en ce qu'une partie de renfort (7) de forme circulaire est disposée entre les deux nervures intérieures (6, 6').

4. Récipient selon l'une des revendications précédentes, caractérisé en ce que l'angle (α) entre la face extérieure (3) de la lèvre d'étanchéité (2) avec la paroi (4) du piston est compris entre 10° et 30° et s'élève de préférence à 20°.

5. Récipient selon l'une des revendications précédentes, caractérisé en ce qu'un bouchon de fermeture (15), pouvant être bloqué par un écrou d'accouplement (18) à vis et muni de parties en saillie (16, 17) adaptées aux orifices de déchargement, est insérable dans les deux orifices de déchargement (12, 13).
